# EUROPÄISCHE PATENTANMELDUNG

(11) **EP 0 403 671 A1**
(43) Veröffentlichungstag der Anmeldung: **27.12.1990**
(21) Anmeldenummer: 89111188.2
(22) Anmeldetag: 20.06.1989
(51) Int. Cl.: B65H 75/36

(54) **Vorrichtung zum Auf- und Abwickeln von Strangmaterial**

(71) Anmelder: KATIMEX CIELKER GMBH, D-50996 Köln (DE)
(72) Erfinder: Cielker, Werner, D-5000 Köln 50 (DE)
(74) Vertreter: Köhne, Friedrich, Dipl.-Ing.

(57) **Zusammenfassung**

Es gibt Vorrichtungen zum Auf- und Abwickeln von Strangmaterial, insbesondere eines flexiblen, biegsamen Stabes, für das Einziehen von Kabeln in Kabelschutzrohre, wobei ein Haspelrad mittels einer Drehachse an einem Gestell drehbar gelagert ist, wobei ferner das Haspelrad auf dem Umfang mit Abstand voneinander verteilte radial verlaufende Haspelspeichen aufweist, welche einerseits an der Drehachse und andererseits an einem Verstärkungsring befestigt sind und wobei das Strangmaterial im aufgewickelten Zustand in Windungen an den Haspelspeichen anliegt.

Um die Lagerhaltung und den Transport derartiger Vorrichtungen zu erleichtern und kleine einheitliche Verpackungen verwenden zu können, wird eine Konstruktion vorgeschlagen, bei der die Drehachse (3) waagerecht verläuft und mit ihren Enden in seitlichen Naben (19, 20) gelagert ist, das Gestell (2) zwei seitlich des Haspelrades (1) angeordnete, mit den Naben (19, 20) verbundene dreieckförmige Stützen (31, 32, 35, 40, 41) aufweist. Das Gestell (2) ist in Einzelteile zerlegbar, deren Abmessungen kleiner als die des Haspelrades (1) sind.

## Beschreibung

Die Erfindung bezieht sich auf eine Vorrichtung zum Auf- und Abwickeln von Strangmaterial, insbesondere eines flexiblen, biegsamen Stabes für das Einziehen von Kabeln in Kabelschutzrohre, wobei ein Haspelrad mittels einer Drehachse an einem Gestell drehbar gelagert ist, wobei ferner das Haspelrad auf dem Umfang mit Abstand voneinander verteilte radial verlaufende Haspelspeichen aufweist, welche einerseits an der Drehachse und andererseits an einem Verstärkungsring befestigt sind, und wobei das Strangmaterial im aufgewickelten Zustand in Windungen an den Haspelspeichen anliegt.

Eine Vorrichtung dieser Art ist als Einziehgerät aus der DE-OS 23 33 435 bekannt. Derartige Einziehgeräte dienen zum Einziehen von Windenzugseilen oder Kabeln durch auf dem Umfang geschlossene, an den Stirnseiten zugängliche Röhren aus Formsteinen oder Kabelschutzrohren. Das bei diesen Einziehgeräten aufzuwickelnde Strangmaterial kann eine Länge von mehreren hundert Metern aufweisen. Als Strangmaterial hat sich ein flexibler, biegsamer Stab bewährt, der sich zwar leicht unter Biegespannung in großen Windungen innerhalb des Haspelrades aufwickeln läßt, dem aber die Eigenschaft innewohnt, daß er sich beim Abwickeln geradlinig ausstreckt und große Druckkräfte beim Einschieben beispielsweise in ein Kabelschutzrohr übertragen kann und zum anderen großen Zugkräften beim Einziehen eines am äußeren Ende befestigten Kabels standhält. Bei dem bekannten Einziehgerät ist das Gestell jedoch so konstruiert, daß das Haspelrad auf einer unter einem spitzen Winkel zur Senkrechten verlaufenden Achse drehbar gelagert ist, also in einer leichten Schräglage zur Waagerechten umläuft. Das Gestell selbst ist als eine Art Dreibein ausgebildet, wobei die Schenkel von zwei Beinen vertikal nach unten abgebogen und der Schenkel des dritten Beines schräg nach oben abgebogen sind. Das Haspelrad läßt sich zwar von der Drehachse abnehmen und von dem Gestell lösen, jedoch bildet das Gestell als solches eine sehr sperrige Baueinheit, da alle Teile miteinander verschweißt sind. Dieses Einziehgerät hat sich in der Praxis auch vor allem deshalb nicht so gut bewährt, weil vor allem durch die Art der Ausbildung des Gestells und der Lage des Haspelrades beim Ausziehen von Strangmaterial mit größeren Zugkräften ein Verrücken und Verdrehen des gesamten Einziehgerätes auf dem Erdboden erfolgt, weil sich die auftretenden Drehmomente in dieser Weise ungünstig auswirken. Wegen der sperrigen Gestaltung des Gestells sind für die Lagerhaltung und für den Transport große Verpackungseinheiten erforderlich. Schließlich ist in dem rauhen Einsatzgebiet in der Praxis kein ausreichender Korrosionsschutz gesichert.

Der Erfindung liegt demgegenüber die Aufgabe zugrunde, eine Vorrichtung zum Auf- und Abwickeln von Strangmaterial zu schaffen, welches für die Lagerhaltung und den Transport kleine Abmessungen aufweist und demgemäß auch kleine einheitliche Verpackungen benötigt, welches sich ferner leicht zuammensetzen läßt und bei der Bedienung eine große Stabilität besitzt.

Die gestellte Aufgabe wird, ausgehend von der zu Anfang angegebenen Vorrichtung, dadurch gelöst, daß daß die Drehachse waagerecht verläuft und mit ihren Enden in seitlichen Naben gelagert ist, daß das Gestell zwei seitlich des Haspelrades angeordnete mit den Naben verbundene dreieckförmige Stützen aufweist, und daß das Gestell in Einzelteile zerlegbar ist, deren Abmessungen kleiner als die des Haspelrades sind.

Auf diese Weise ergibt sich der wesentliche Vorteil, daß die Vorrichtung leicht auseinandergenommen werden kann, so daß das Haspelrad in einem quadratischen Umkarton das maximale Verpackungsmaß ergibt, während alle übrigen Teile im Innern des Haspelrades untergebracht werden können. Da die Vorrichtung vollständig in einem Verpackungskarton untergebracht werden kann, ist ein Palettentransport unter optimaler Ausnutzung der Palette gewährleistet. Das Zusammensetzen der Einzelteile ist so einfach, daß es von jedem Laien vorgenommen werden kann.

Vorteilhafte Ausgestaltungen der erfindungsgemäßen Vorrichtung ergeben sich aus den Unteransprüchen.

In der Zeichnung ist ein Ausführungsbeispiel der erfindungsgemäßen Vorrichtung dargestellt, und zwar zeigen
Figur 1 eine Seitenansicht auf eine betriebsbereite Vorrichtung in Richtung des Pfeiles I in Figur 2,
Figur 2 eine Stirnansicht auf die Vorrichtung gemäß Pfeil II in Figur 1,
Figur 3 eine Einzelheit aus Figur 1 in vergrößertem Maßstab,
Figur 4 einen Teilschnitt gemäß Schnittlinie IV-IV in Figur 3,
Figur 5 eine Seitenansicht auf die Innenseite eines Fußes in vergrößertem Maßstab und
Figur 6 eine Stirnansicht hierzu gemäß Pfeil VI in Figur 5.

Die Vorrichtung gemäß dem in der Zeichnung dargestellten Ausführungsbeispiel besteht im wesentlichen aus einem Haspelrad 1 und einem Gestell 2. Di Vorrichtung dient zum Auf- und Abwickeln von Strangmaterial, insbesondere eines flexiblen, biegsamen Stabes für das Einziehen von Kabeln beispielsweise in Kabelschutzrohre oder andere Röhren. Der Deutlichkeit halber ist das eigentliche Strangmaterial in der Zeichnung nicht eingezeichnet. Im aufgewickelten Zustand liegt das Strangmaterial in zahlreichen Windungen im äußeren Umfang des Haspelrades, jedoch auf den Innenseiten der äußeren Bogenteile 10 bis 15 der Haspelspeichen 4 bis 9 an. Die Haspelspeichen des Haspelrades verlaufen radial zu der Drehachse 3 und sind auf dem Umfang des Haspelrades mit Abstand voneinander verteilt. Sie bestehen aus einem nichtkorrodierenden Flachmaterial und sind mit ihrem inneren Ende fest mit der Drehachse verbunden (Figur 2). Das Flachmaterial der Haspelspeichen ist in mittlerer radialer Entfernung von der Drehachse verbunden, so daß das innere Teil achsparallel verläuft, während die äußeren Bögen nach Verwindung um 90^{o} als Flachbögen ausgebildet sind und an den Enden mit einem gemeinsamen Verstärkungsring 17 verbunden sind. Auf diese Weise entsteht im Innern des Verstärkungsrings eine große kreisrunde Öffnung 18, durch die das Strangmaterial nach außen abgezogen und umgekehrt wieder zum Einwickeln eingeführt werden kann, während sich das Haspelrad mit der Drehachse dreht. Das Haspelrad 1 ist von einem Umfangsring 16 umgeben, und die äußeren Bögen 10 bis 15 der Haspelspeichen 4 bis 9 sind mit dem Umfangsring verbunden. Der besseren Deutlichkeit halber ist dieser Umfangsring 16 in Figur 2 geschnitten gezeichnet, so daß die vordere Hälfte nicht dargestellt ist.

Die Drehachse 3 verläuft waagerecht und ist mit ihren Enden in seitlichen Naben 19 und 20 gelagert. Wie Figur 4 veranschaulicht, erfolgt die Lagerung der Drehachse 3 unter Zwischenschaltung je eines Kugellagers 22. Jedes Kugellager sitzt im Innern einer Aushöhlung 21 der beiden Naben 19 und 20. Das Gestell 2 weist zwei seitlich des Haspelrades 1 angeordnete, mit den Naben 19, 20 verbundene dreieckförmige Stützen auf. Eine einfache vorteilhafte Konstruktion ist dadurch gegeben, daß jede Nabe 19, 20 drei radiale Arme 23, 24 und 25 aufweist. Der eine Arm 23 ist vertikal nach oben gerichtet. Die beiden weiteren Arme 24, 25 sind schräg nach unten und vorteilhafterweise auch noch unter einem kleinen spitzen Winkel nach außen gespreizt, so daß die Stützenrohre 31 und 35, gemäß Figur 2, ebenfalls nach unten und nach außen leicht gespreizt sind. Dies gilt auch für die übrigen Stützenrohre, von denen das Stützenrohr 32 in Figur 1 dargestellt ist.

In Bohrungen 33 bzw. entsprechende zylindrische Ausnehmungen der vertikalen Arme 23 der beiden Naben 19 und 20 sind die Enden eines Rohrbügels 26 eingeschoben bzw. eingesteckt. Der Rohrbügel umgreift das Haspelrad 1 wie gezeichnet mit Abstand. Entsprechend sind die Stützenrohre 31, 32 und 35 mit ihren Enden in Bohrungen 34 bzw. zylindrische Ausnehmungen der gespreizten Arme 24 und 25 eingeschoben bzw. eingesteckt. Der Rohrbügel 26 besteht aus zwei vertikalen Schenkeln 27 und 28 und einem diese miteinander verbindenden Bogenteil 29. Durch diesen Rohrbügel wird eine wesentliche Verstärkung des Gestells erreicht. Außerdem kann der Rohrbügel als Tragegriff für die gesamte Vorrichtung verwendet werden.

Die unteren Enden der Stützenrohre 31, 32 und 35 sowie des vierten nicht gezeichneten Stützenrohrs sind in Bohrungen 46 von Füßen 36, 37 und 38 eingeschoben. An den Füßen sind nach außen weisende Auflagerplatten 39 angeformt. In weitere waagerechte Bohrungen 47 von je zwei seitlichen Füßen 36 und 37 und der beiden weiteren Füße auf der anderen Seite des Haspelrades sind mittig geteilte und miteinander lösbar verbundene Verbindungsrohre 40 und 41 mit ihren äußeren Enden eingeschoben. Die Verbindungsrohre sind geteilt, um die Abmessungen der Einzelteile klein zu halten und um die Montage zu erleichtern. Über die Teilungsstellen 42 der Verbindungsrohre 40, 41 sind jeweils Hülsen 44 geschoben, die an einem Ende an einem Anschlagring 43 anliegen.

Die Füße 36, 37 und 38 sind, gemäß Figur 5, im wesentlichen in V-Form ausgebildet. Eine Herstellungsvereinfachung ergibt sich dadurch, daß die Füße in einer vertikalen Ebene in zwei schalenartige Teile geteilt sind. Sie können dann bei der Montage durch lösbare Verbindungsmittel 48, beispielsweise nichtrostende Schrauben, zusammengehalten werden.

Von wesentlicher Bedeutung ist, daß das oben erläuterte Gestell 2 vollständig in Einzelteile zerlegbar ist, deren Abmessungen kleiner als die des Haspelrades 1 sind. Vor der Verpackung zur Lagerhaltung oder zum Transport können somit alle Einzelteile innerhalb des Haspelrades, also innerhalb einer einzigen Verpackungseinheit, untergebracht werden. Die beschriebenen einzelnen Steckverbindungen können durch lösbare Sicherungsbolzen 30 und 45 (Figur 1) oder auch durch durchgehende nichtrostende Schrauben gesichert sein, wobei diese Sicherungsbolzen bzw. Schrauben und die Steckverbindungen so ausgeführt sind, daß das Zusammensetzen der Einzelteile des Gestells und der Zusammenbau mit dem Haspelrad von jedem Laien ausführbar ist.

Sämtliche oben erläuterten Teile der Vorrichtung bestehen aus nichtkorrodierendem, insbesondere nichtrostendem, Material. Vorteilhafterweise sind die Rohre 26, 31, 32, 35, 40 und 41 des Gestells 2 aus Glasfaser-Rohrprofilen ausgebildet. Auf diese Weise ergibt sich eine sehr stabile Konstruktion, und das Gesamtgewicht der Vorrichtung ist, verglichen mit dem Einziehgerät nach dem Stand der Technik, erheblich vermindert, was nicht nur der Handlichkeit zugutekommt, sondern auch Einsparungen an Transportkosten ergibt. Aus dem gleichen Grunde sind vorteilhafterweise auch die Füße 36, 37 und 38 und die Naben 19 und 20 sowie die Hülsen 44 aus zähhartem Kunststoff hergestellt und, wie bereits mehrfach erwähnt, als Verbindungs-Steckelemente konstruiert.

Besonders bei großen Vorrichtungen mit einem langen aufzuwickelnden Strangmaterial ist es von Vorteil, daß zwischen dem Haspelrad 1 und dem Gestell 2 eine in der Bremswirkung einstellbare Bremse vorgesehen ist. Eine solche Bremse ist in der Zeichnung nicht besonders dargestellt. Sie kann in jeder beliebigen Bauausführung angewendet werden. Die Bremse bewirkt einen kontrollierten Austritt des Strangmaterials und ist besonders dann erforderlich, wenn für das Strangmaterial ein zylindrisches Glasfaserprofil verwendet wird, welches eine hohe Biegespannung aufweist.

## Patentansprüche

1. Vorrichtung zum Auf- und Abwickeln von Strangmaterial, insbesondere eines flexiblen, biegsamen Stabes für das Einziehen von Kabeln in Kabelschutzrohre, wobei ein Haspelrad mittels einer Drehachse an einem Gestell drehbar gelagert ist, wobei ferner das Haspelrad auf dem Umfang mit Abstand voneinander verteilte radial verlaufende Haspelspeichen aufweist, welche einerseits an der Drehachse und andererseits an einem Verstärkungsring befestigt sind, und wobei das Strangmaterial im aufgewickelten Zustand in Windungen an den Haspelspeichen anliegt, dadurch gekennzeichnet, daß die Drehachse (3) waagerecht verläuft und mit ihren Enden in seitlichen Naben (19, 20) gelagert ist, daß das Gestell (2) zwei seitlich des Haspelrades (1) angeordnete mit den Naben (19, 20) verbundene dreieckförmige Stützen (31, 32, 35, 40, 41) aufweist, und daß das Gestell (2) in Einzelteile zerlegbar ist, deren Abmessungen kleiner als die des Haspelrades (1) sind.

2. Vorrichtung nach Anspruch 1, dadurch gekennzeichnet, daß jede Nabe (19, 20) drei radiale Arme (23, 24, 25) aufweist, daß der eine Arm (23) vertikal nach oben gerichtet ist und die beiden weiteren Arme (24, 25) schräg nach unten gespreizt sind, daß in Bohrungen (33) der vertikalen Arme (23) der beiden Naben (19, 20) die Enden eines Rohrbügels (26) eingeschoben sind, der mit Abstand das Haspelrad (1) umgreift, und daß in Bohrungen (34) der gespreizten Arme (24, 25) Stützenrohre (31, 32, 35) eingeschoben sind.

3. Vorrichtung nach Anspruch 2, dadurch gekennzeichnet, daß die unteren Enden der Stützenrohre (31, 32, 35) in Bohrungen (46) von Füßen (36, 37, 38) eingeschoben sind, an welchen nach außen weisende Auflagerplatten (39) angeformt sind, und daß in weitere waagerechte Bohrungen (47) von je zwei seitlichen Füßen (36, 37) mittig geteilte und miteinander lösbar verbundene Verbindungsrohre (40, 41) mit ihren äußeren Enden eingeschoben sind.

4. Vorrichtung nach Anspruch 3, dadurch gekennzeichnet, daß über die Teilungsstellen (42) der Verbindungsrohre (40, 41) Hülsen (44) geschoben sind, die an einem Ende an einem Anschlagring (43) anliegen.

5. Vorrichtung nach einem der vorhergehenden Ansprüche, dadurch gekennzeichnet, daß die Füße (36, 37, 38) im wesentlichen in V-Form ausgebildet, in einer vertikalen Ebene in zwei schalenartige Teile geteilt und durch lösbare Verbindungsmittel (48) zusammengehalten sind.

6. Vorrichtung nach einem der vorhergehenden Ansprüche, dadurch gekennzeichnet, daß die Drehachse (3) mit ihren beiden Enden unter Zwischenschaltung je eines Kugellagers (22) in inneren Aushöhlungen (21) der beiden Naben (19, 20) gelagert ist.

7. Vorrichtung nach einem der vorhergehenden Ansprüche, dadurch gekennzeichnet, daß das Haspelrad (1) von einem Umfangsring (16) umgeben ist, und daß die äußeren Bögen (10 bis 15) der Haspelspeichen (4 bis 9) mit dem Umfangsring (16) verbunden sind.

8. Vorrichtung nach einem der vorhergehenden Ansprüche, dadurch gekennzeichnet, daß zwischen dem Haspelrad (1) und dem Gestell (2) eine in der Bremswirkung einstellbare Bremse vorgesehen ist.

9. Vorrichtung nach einem der vorhergehenden Ansprüche, dadurch gekennzeichnet, daß sämtliche Teile aus nichtkorrodierendem, insbesondere nichtrostendem, Material bestehen.

10. Vorrichtung nach Anspruch 9, dadurch gekennzeichnet, daß die Rohre (26, 31, 32, 35, 40, 41) des Gestells (2) aus Glasfaser-Rohrprofilen gebildet sind.

11. Vorrichtung nach einem der vorhergehenden Ansprüche, dadurch gekennzeichnet, daß die Füße (36, 37, 38), die Naben (19, 20) und die Hülsen (44) als Verbindungs-Steckelemente aus zähhartem Kunststoff gebildet sind, und daß die Steckverbindungen durch lösbare Sicherungsbolzen (30) bzw. Schrauben gesichert sind.
